# EUROPÄISCHE PATENTSCHRIFT

(11) **EP 2 573 304 B1**
(45) Veröffentlichungstag und Bekanntmachung des Hinweises auf die Patenterteilung: **20.09.2017**
(21) Anmeldenummer: 12185312.1
(22) Anmeldetag: 20.09.2012
(51) Int. Cl.: E05D 15/58, E05D 15/10, E05D 15/52

(54) **Beschlag zur leichten Einstellung einer Sperrkraft**
Fitting for easy adjustment of a blocking force
Armature pour réglage facile d'une force de blocage

(30) Priorität: 20.09.2011 DE 102011053809
(43) Veröffentlichungstag der Anmeldung: 27.03.2013
(73) Patentinhaber: HAUTAU GmbH, 31691 Helpsen (DE)
(72) Erfinder: Muegge, Dirk, 31688 Nienstaedt (DE); Kording, Stefan, 31691 Helpsen (DE)
(74) Vertreter: Dantz, Jan Henning

(56) Entgegenhaltungen:
- DE-A1- 2 450 243
- DE-B- 1 259 222

## Beschreibung

Die Erfindung betrifft einen Beschlag zum Kippen und/oder zum Kipp-Schieben eines Fenster- oder Türflügels. Ebenso ist ein Verfahren und eine austauschbare Blattfeder betroffen.

Solche Beschläge zum Ausstellen und Kippen sind aus der EP 2 105 564 (Siegenia) oder EP 1 555 368 (GU) bekannt, auch aus US 2005/0284025 A (Savio/Vinadio) und DE 20 15 147 (Paumellerie).

Schwierig bei den bekannten Beschlägen ist, dass sich eine gegen Zuschlagen des Flügels verrastete Kippstellung gar nicht, oder von oben her nur schwer zugänglich auf die aktuelle Situation einstellen lässt. Dabei werden diese Beschläge an allen handelsüblichen Flügeln von niedrigen bis zu definierten Höchstgewichten der Flügel eingesetzt. Dieser allgemeine Einsatz trifft auch zu für Fensterflügel geringer Bauhöhe bis nahezu einer Raumhöhe entsprechenden Fensterflügeln. Auch sind in Mitteleuropa im Rahmen aufkommender Energieeinsparungen die Fensterbautiefen stark gestiegen, während in Südeuropa noch geringe Bautiefen und dünne Verglasungen üblich sind. All dies führt dazu, dass bei einem allgemeinen Einsatz der Beschläge eine Einstellung unumgänglich ist, um der Neigung des Flügels, im abgestellten Zustand je nach Bauart Aufzuschlagen oder Zuzuschlagen, effektiv entgegenwirken zu können.

Einige der bekannten Beschläge haben eine gewisse Verstellmöglichkeit, welche jedoch oberhalb des Flügels oder auch hinter dem Flügelüberschlag angebracht und damit im Einbauzustand so verdeckt sind, dass eine Einstellung von oben sehr schwer oder gar nicht mehr möglich ist.

**Aufgabe der Erfindung** ist die Schaffung eines Beschlags, der eine leichte Anpassung und eine gut zugängliche Anpassungsmöglichkeit für eine Sperr- oder Verrastkraft an einen jeweiligen Typ eines Flügels, auch in dessen Einbauzustand bei engen Platzverhältnissen zwischen Flügelseite und Decke (oder Sturz) erreicht. Der Flügel soll dazu vom Beschlag in einer Offenstellung gesichert werden, ohne dass der obere Flügelüberschlag oder eine Dichtung verändert oder bearbeitet werden muss.

Mit Anspruch 1 oder Anspruch 10 ist die beanspruchte Erfindung als Lösung erfasst. Die langestreckte Blattfeder ist austauschbar.

Mindestens ein Flügelbock ist vorgesehen, der an einem oberen Flügelholm des Flügels befestigbar ist und zumindest zwei vorstehende oder hervor ragende Schenkel aufweist. Der Flügelbock ist an dem Überschlag montierbar. Beide Schenkel sind in dieselbe Richtung abgebogen ausgebildet.

An dem ersten Schenkel(abschnitt) ist ein Ende eines ersten Arms als Ausstellarm angelenkt, dessen anderes Ende mit einem Gleiterstück gelenkig verbunden ist, das in einer oben am Blendrahmen befestigbaren Führungsschiene gleitend bewegbar ist.

Ein zweiter Arm ist mit einem Ende am Ausstellarm in einem Abstand von dessen Anlenkstelle am ersten Schenkel des Flügelbock angelenkt, und an einem anderen Ende des zweiten Arms ist ein Exzenterzapfen angeordnet, der durch einen zweiten Schlitz im Schenkel(abschnitt) hindurch ragt.

Beide Schenkelabschnitte können Bestandteil eines (durchgehenden) Schenkels sein.

Der Exzenterzapfen ist - bei einer Öffnungsbewegung des Ausstellarms und beim Mitschwenken des zweiten Arms - in dem Schlitz entlang einer an dem Flügelbock angeordneten Blattfeder zu führen. Vor einem Ende des Schlitzes greift eine Erhöhung der Blattfeder zumindest bereichsweise seitlich über den Schlitz. Ein Exzenterbereich des Exzenterzapfens verrastet bei der Öffnungsbewegung hinter der Erhöhung.

Der erste, zum Ausstellen verwendete Arm ist als "langer Arm" länger als der zweite, kurze Arm (als kurzer Arm). Die Dimension ist relativ zu sehen.

Der zumindest eine Schenkelabschnitt des Flügelbocks kann so oben montiert werden, dass er über einen Flügelüberschlag des oberen Flügelholms vorsteht. Dann sind es zwei rechtwinklig zueinander abstehende Schenkelabschnitte (Anspruch 7).

Vorteile und weitere Merkmale werden in der nachfolgenden Beschreibung an Hand von Beispielen der Erfindung erläutert.

Die Erfindung wird nachfolgend anhand schematischer Zeichnungen an mehreren Ausführungsbeispielen näher beschrieben.
- **Figur 1**: zeigt den Beschlag nach einem Beispiel der Erfindung in perspektivischer Ansicht im Einbauzustand am oberen Holm 2a des Rahmens des Flügels 2 im abgestellten Zustand.
- **Figur 2**: zeigt den Fensterflügel nach Figur 1 im Schnitt senkrecht zum Blendrahmen 1,B des Flügels 2,F.
- **Figur 3**: zeigt den Beschlag im geschlossenen Zustand vor dem Einbau am Flügel, und zwar in der Ansicht von unten.
- **Figur 4**: zeigt den Beschlag von Figur 3 in Ansicht von unten im geöffneten Zustand.
- **Figur 5**: zeigt den Beschlag in seiner offenen Stellung, aber in Ansicht von vorne.
- **Figur 6**: zeigt den geöffneten Beschlag in der Ansicht von oben.
- **Figur 7a**: zeigt den Flügelbock des Beschlages in perspektivischer Darstellung im Blick schräg von vorne und unten.
- **Figur 7b**: zeigt den Flügelbock des Beschlages in gleicher Darstellung wie in Figur 7a und die zugehörige Blattfeder vor ihrer seitlichen Einschiebung in den Flügelbock.
- **Figur 7c**: zeigt den Flügelbock in gleicher Darstellung wie in Figur 7a, jedoch mit der seitlich in ihre Betriebsstellung eingeschobenen Blattfeder.

In den Figuren ist der Beschlag C in einem Beispiel der Erfindung gezeigt. Abweichungen von der genauen Beschreibung sind fachmännisch gedacht möglich.

Der Beschlag C kann an einem Flügel F in nur einem Exemplar verwendet werden, was vom Ausmaß und Gewicht des Flügels abhängt. Bei größeren Maßen und/oder größerem Gewicht können zwei solcher Beschläge in gleicher Ausführungsform eingesetzt werden. In jedem Fall werden sie am oberen Ende (bevorzugt auf der oberen Stirnfläche) des Flügels an diesem angebaut, wie dies die Figuren 1 und 2 zeigen. Auch ein Stück der Vorderseite des Flügels wird als Montagefläche verwendet.

In den Figuren 1 und 2 sind der Blendrahmen mit 1 oder B und der Flügelrahmen mit 2 oder F bezeichnet. Sie sind im geöffneten Zustand dargestellt, und zwar mit angebautem Beschlag C.

Der Beschlag C weist einen Flügelbock 3 auf, der auf der Vorderseite des Flügels 2 an dessen oberem Querholm 2a befestigt, insbesondere angeschraubt ist. Der Flügelblock besteht bevorzugt aus Metall und ist z.B. ein Blech-Stanzbiegeteil. Er steht über einem dargestellten Flügelüberschlag vor.

Von seiner Oberkante ragen zwei im (gegenseitigen) Abstand angeordnete "vorgelagerte" oder vorspringende Schenkel 3a und 3b ab. Ein Schenkel 3e ragt in die entgegen gesetzte Richtung und ist für die stirnseitige Montage auf dem Flügel oben angepasst.

An dem rechten, schmaleren Schenkel 3a ist das eine Ende 4a eines langen Ausstellarmes 4 unverschieblich angelenkt (Drehlager 4a'), der den Flügel 2 mit dem Blendrahmen 1 verbindet. Dazu ist sein anderes Ende 4b an einem Gleiterstück 10 über einen Zapfen 4b'angelenkt, das in eine am Blendrahmen befestigte Führungsschiene 20 am oberen Holm 1a (Oberseite) des Blendrahmens B hin und zurück bewegbar ist.

In einem kleinen Abstand "a" von dem Anlenkpunkt 4a' des ersten Endes 4a des langen Ausstellarmes 4 an dem schmäleren vorspringenden Schenkel 3a des Flügelbockes 3 ist an dem langen Ausstellarm 4 ein kurzer Arm 5 mit einem Ende angelenkt 5a, an dessen anderem Ende ein Exzenterzapfen 6 einstellbar angeordnet ist, der nach unten durch einen parallel zu der Basis- oder Hauptplatte 3' des Flügelbocks 3 verlaufenden Schlitz 8 (siehe Figuren 3,4) hindurchragt.

An seinem unteren Ende hat der Zapfen 6 eine insbesondere mehrkantig ausgebildete Öffnung 6" (oder ein "Schlüsselloch", das eine polygone oder schlitzförmige Öffnung aufweist) für das Eingreifen eines Verstell-Werkzeugs 11 (z. B. eines Schlüssels). Die Mehrkant-Öffnung 6" ist von der Basisplatte 3' aus zugänglich

Der kleine Abstand "a" ist geringer als 1/3 der Länge des Arms 4.

Wie aus Figuren 1 und 2 zu erkennen ist, kann der Schlüssel 11 ohne jede Behinderung von unten (leicht) in das nach unten offene Schlüsselloch 11 am unteren Ende des Exzenterzapfens 6 eingeführt und der Exzenterzapfen in seiner Halterung 6a (als Drehlager) am anderen Ende des kurzen Armes 5 gedreht - und damit eingestellt werden.

Der Zweck dieser Maßnahme ist, den Umfangsbereich 6' des Zapfens 6, der die größte Exzentrizität aufweist, gegenüber der einen Längsseite des Schlitzes 8 zu verstellen. Im Schlitz 8 ist der Exzenterzapfens 6 in Längsrichtung gleitend geführt.

Die **Figur 3** zeigt den Beschlag C in seiner Schließstellung mit Blick von unten. Die Figur 4 zeigt ihn in offener Stellung ebenfalls von unten, während die Figur 5 ihn in offener Stellung von vorne zeigt. Die Figur 6 zeigt den Beschlag mit Blick von oben, ebenfalls in seiner Offenstellung.

Die Figuren 7 zeigen, dass entlang der Kante (Längsseite) des Schlitzes 8 an dem Flügelbock 3 eine längere Blattfeder 7 angeordnet ist, deren Oberseite dem Umfang (Außenrand) des Exzenterzapfens 6 zugewandt ist.

An beiden Enden ist die Blattfeder auf dem Flügelblock 3 abgestützt (seiner Basisplatte 3'). Von dem der Schließstellung des Exzenterzapfens 6 im Schlitz 8 zugeordneten abgebogenen Ende 7c der Blattfeder 7 bildet der aufsteigende Abschnitt 7' eine kurz vor dem Ende 8a des Schlitzes 8 in dessen Höhenregion hineinragende Erhöhung 7a. Die Blattfeder geht dann von der Erhöhung zurück in ihren längeren, über das Ende 8a des Schlitzes 8 hinausragenden Abschnitt 7" über. Der Exzenterzapfen 6 kann so weit aus dem Schlitz 8 heraus ragen, dass er zumindest die ganze Breite x₇ der Blattfeder 7 einnimmt und diese dort berührt.

Beim Öffnen des Flügels muss der in dem Schlitz 8 entlang gleitende Exzenterzapfen 6 die Erhöhung 7a der Blattfeder 7 zur Seite drängen, um in die zwischen dem Ende des Schlitzes 8 und der Erhöhung 7a gebildete Rast- und Verriegelungsstellung bei geöffnetem Flügel zu gelangen.

Diese Lage/Stellung liegt am Anfang des abfallenden Abschnitts 7". Die Erhöhung 7a wird nach Passieren des Exzenterzapfens 6 auf die Höhenlage h₈ des Schlitzes zurückfedern. Die Erhöhung 7a blockiert den Rückweg des Exzenterzapfens 6, gibt ihn aber bei Aufbringen einer Lösekraft oder bei Überwinden einer Sperrkraft F₇ wieder frei, vgl. Figur 4. Der Zapfen ist so in einer lösbaren Sperre gefangen, und die Lösekraft ist durch Drehen des Exzenterzapfens 6 einstellbar.

Es ist ohne weiteres erkennbar, dass die zur Überwindung (zum Passieren) der Federerhöhung 7a durch den Exzenterzapfen 6 aufzubringende Kraft größer wird, wenn durch Verstellung des Exzenterzapfens sein Umfangsbereich 6' mit der größer werdenden Exzentrizität mit der Blattfeder-Erhöhung 7a mehr und mehr in Kontakt gebracht wird. Auf diese Weise lässt sich die Verriegelungssicherheit des Flügels in seiner verrasteten Offenstellung elegant an die Größe und das Gewicht des Flügels anpassen. Leicht auch deshalb, weil das für die Verstellung des Exzenterzapfens 6 vorgesehene Verstellwerkzeug 11 bedienfreundlich von vorne und/oder unten in die am (unteren) Ende des Zapfens 6 vorgesehene - der Frontform des Werkzeugs 11 angepasste - Öffnung 6" eingeführt und benutzt werden kann.

Ein weiterer Vorteil des Beschlages wird anhand der Figuren 7a bis 7c deutlich.

Diese zeigen in gleicher Stellung den Flügelbock 3 (als Montagewinkel) mit seinen beiden nach vorne ragenden Schenkeln 3a und 3b und den Schlitz 8 in perspektivischer Ansicht von vorne. Figur 7b zeigt dazu die Blattfeder 7, jedoch im noch nicht montierten Zustand. Sie weist an ihrem rechten Ende eine Abbiegung 7b auf, die bei der Montage in einen Schlitz 3d des Flügelbocks seitlich eingeführt wird. Ferner weist der Flügelbock 3 im Abstand vor dem Schlitz 3d einen Haltebügel 3c auf, unter dem - mit dem seitlichen Einschieben der Blattfeder 7 und ihrem Ausrichten parallel zu dem Schlitz 8 - die dabei unter Spannung gelangende Blattfeder 7 in ihrer Gebrauchsstellung fixiert wird. Der Abstand "c" zwischen den beiden abstehenden Schenkeln 3a,3b des Flügelbocks begünstigt das seitliche Einschieben und Ausschieben, d.h. Auswechseln der Blattfeder, wenn diese einem Verschleiß unterliegt.

Das abgebogene Ende 7c der Blattfeder 7 gleitet bei einer Belastung der Blattfeder 7 auf der Basisplatte 3'. Eine solche Druckbelastung ist beispielsweise das Herüberführen des Exzenterbereichs 6' über die Erhöhung 7a der Blattfeder (beim Öffnen oder Schließen).

Alle - anhand der Figuren 7a bis 7c beschriebenen - Handlungen werden einfach und ohne Werkzeug von vorne oder von unten durchgeführt.

## Patentansprüche

1. Beschlag zum Kippen oder Kipp-Schieben eines Flügels (2,2a) eines Fensters oder einer Tür, mit mindestens einem Flügelbock (3), der an einem oberen Flügelholm (2a) des Flügels (2) befestigbar ist und zumindest zwei vorstehende oder hervorragende Schenkel (3a,3b,3e) aufweist,
- wobei an dem einen Schenkel (3a) ein Ende eines ersten Ausstellarms (4) des Beschlags angelenkt ist und dessen anderes Ende des Ausstellarmes (4) an einer Anlenkstelle (4b') mit einem Gleiterstück (10) gelenkig verbunden ist, das in einer oben am Blendrahmen befestigbaren Führungsschiene (20) gleitend bewegungsfähig ist;
- mit einem zweiten Arm (5), der mit einem Ende am ersten Ausstellarm (4) in einem Abstand von dessen Anlenkstelle (4b') angelenkt ist (5a), wobei an einem anderen Ende des zweiten Arms (5) ein Exzenterzapfen (6) angeordnet ist, der durch einen Schlitz (8) im zweiten Schenkel (3b) hindurch ragt, wobei der Exzenterzapfen (6), - bei einer Öffnungsbewegung des ersten Ausstellarms (4) und Mitschwenken des zweiten Arms (5), - in dem Schlitz (8) entlang einer an dem Flügelbock (3) angeordneten Blattfeder (7) des Beschlags führbar ist;
- wobei vor einem Ende (8a) des Schlitzes (8) eine Erhöhung (7a) der Blattfeder (7) zumindest bereichsweise seitlich über den Schlitz (8) so greift, dass ein Exzenterbereich (6') des Exzenterzapfens (6) bei der Öffnungsbewegung über die Erhöhung (7a) bewegbar ist, um danach zwischen Schlitzende (8a) und Erhöhung (7a) verrastet zu sein.

2. Beschlag nach Anspruch 1, wobei der erste, lange Ausstellarm (4) länger als der zweite, kurze Ausstellarm (5) ist und/oder der zumindest eine Schenkel (3a) über einen Flügelüberschlag des oberen Flügelholms vorsteht.

3. Beschlag nach Anspruch 1 oder 2, wobei die Schenkel des Flügelbocks (3) zumindest zwei, im Abstand angeordnete Abschnitte (3a;3b) sind und in dem einen Abschnitt (3a) die Anlenkstelle (4a') des ersten (längeren) Ausstellarms (4) und in dem anderen Abschnitt (3b) der Schlitz (8) zum Führen des Exzenterzapfens (6) angeordnet ist, wobei die Blattfeder (7) über das Ende (8a) des Schlitzes (8) hinaus ragt.

4. Beschlag nach Anspruch 1 oder 3, wobei die Blattfeder (7) an ihrem einen Ende eine Abbiegung (7b) zum Eingreifen in einen Halteschlitz (3d) im Flügelbock (3) aufweist und im Abstand vor diesem Halteschlitz seitlich unter einen Haltebügel (3c) am Flügelbock (3) schiebbar ist, wodurch die Blattfeder (7) durch ein seitliches Verschwenken austauschbar und/oder fixierbar ist.

5. Beschlag nach einem der vorigen Ansprüche, wobei der Exzenterzapfen (6) an seinem -durch den Schlitz (8) ragenden - Ende eine polygone oder schlitzförmige Öffnung (6") zum Einsetzen eines Werkzeugs aufweist, mit dem der Exzenterzapfen in seiner Halterung am Ende des zweiten Arms (5) zur Verdrehung seiner exzentrischen Umfangseite (6') in Bezug auf die Blattfeder (7) zur Verstellung der Haltekraft oder Lösekraft verdrehbar ist.

6. Beschlag nach Anspruch 1, wobei die hervorstehenden Schenkel zwei abragende Schenkelstücke (3a,3b) des Flügelbocks (3) sind, die im Wesentlichen rechtwinklig von einer Basisplatte (3') des Flügelbocks abstehen, insbesondere zur selben Seite abragend abgebogen sind.

7. Beschlag nach Anspruch 1 oder 6, wobei der Flügelbock (3) ausgebildet ist (3',3e), oben auf der Stirn- und Vorderseite des Flügels (2) befestigbar zu sein, insbesondere aufschraubbar ist, und drei horizontal abstehende Schenkel (3a,3b,3e) aufweist, insbesondere der dritte Schenkel entgegengesetzt zu dem ersten/zweiten Schenkel abgebogen ist.

8. Beschlag nach Anspruch 1, wobei nach Wegdrücken und Überfahren der Erhöhung (7a) der Exzenterzapfen (6) seine Endstellung im Schlitz (8) erreicht und mit Unterstützung der Erhöhung (7a) den Flügel (2,F) - oder den Beschlag - in einer Offenstellung verriegelt.

9. Beschlag nach Anspruch 1 oder 8, wobei eine verriegelnde Haltekraft durch ein Drehen des Exzenterzapfens (6) einstellbar ist.

10. Verfahren zum Betreiben eines Beschlags nach einem der Ansprüche 1 bis 9, beim Kippen oder Kipp-Schieben eines Flügels eines Fensters oder einer Tür, mit mindestens einem Flügelbock (3), der oben am Flügel (2) angeordnet ist und zumindest zwei vorstehende oder hervor ragende Schenkel (3a,3b;3e) aufweist,
- wobei an dem einen Schenkel (3a) ein Ende eines ersten zum Ausstellen dienenden Arms (4) angelenkt ist, dessen anderes Ende mit einem Gleiterstück (10) gelenkig verbunden ist, das in einer oben am Blendrahmen befestigten Führungsschiene (20) gleitet;
- mit einem zweiten Arm (5), der mit einem Ende am ersten Arm (4) in einem Abstand von dessen Anlenkstelle (4a") am ersten Schenkel (3a) des Flügelbocks (3) angelenkt ist (5a), und an einem anderen Ende des zweiten Arms (5) ein Exzenterzapfen (6) angeordnet ist, der durch einen Schlitz (8) im anderen Schenkel (3b) hindurch ragt,
- ein Exzenterbereich des Exzenterzapfens (6) bei einer Öffnungsbewegung des ersten Arms (4) über eine Erhöhung (7a) einer an dem Flügelbock (3) auswechselbar angeordneten Blattfeder (7) geführt wird.

11. Verfahren nach Anspruch 10, wobei der Schlitz (8) und die Erhöhung (7a) der Blattfeder (7) überlappen.

12. Verfahren nach Anspruch 10 oder 11, wobei die Blattfeder (7) beidseits der Erhöhung (7a) rampenförmig (7',7") ausgebildet ist.

13. Verfahren nach einem der voranstehenden Ansprüche 10 bis 12, wobei ein abgebogenes Ende (7c) der Blattfeder (7) auf einer Basisplatte (3') des Flügelbocks gleitend verschoben wird, während der Exzenterbereich (6') des Exzenterzapfens über die Erhöhung (7a) bewegt wird.

## Claims

1. A fitting for tilting or tilting-sliding of a sash (2, 2a) of a window or a door, comprising at least one sash bracket (3), which is fastenable on an upper sash spar (2a) of the sash (2) and has at least two projecting or protruding legs (3a, 3b, 3e),
- wherein one end of a first deployment arm (4) of the fitting is linked on one leg (3a) and the other end of the deployment arm (4) is articulated on a linkage point (4b') with a slider part (10), which is capable of moving by sliding in a guide rail (20) fastenable on top on the frame;
- having a second arm (5), which is linked (5a) at one end on the first deployment arm (4) at a distance from its linkage point (4b'), wherein an eccentric pin (6), which protrudes through a slot (8) in the second leg (3b), is arranged at another end of the second arm (5), wherein the eccentric pin (6), during an opening movement of the first deployment arm (4) and simultaneous pivoting of the second arm (5), can be guided in the slot (8) along a leaf spring (7) of the fitting, which is arranged on the sash bracket (3);
- wherein, in front of one end (8a) of the slot (8), an elevation (7a) of the leaf spring (7) engages laterally over the slot (8) at least regionally so that an eccentric region (6') of the eccentric pin (6) is movable over the elevation (7a) during the opening movement, to thereafter be latched between slot end (8a) and elevation (7a).

2. The fitting according to Claim 1, wherein the first, long deployment arm (4) is longer than the second, short deployment arm (5) and/or the at least one leg (3a) projects beyond a sash overlap of the upper sash spar.

3. The fitting according to Claim 1 or 2, wherein the legs of the sash bracket (3) are at least two sections (3a; 3b) arranged at a distance, and the linkage point (4a') of the first (longer) deployment arm (4) is arranged in one section (3a) and the slot (8) for guiding the eccentric pin (6) is arranged in the other section (3b), wherein the leaf spring (7) protrudes beyond the end (8a) of the slot (8).

4. The fitting according to Claim 1 or 3, wherein the leaf spring (7) has at one of its ends a turn (7b) for engaging in a retention slot (3d) in the sash bracket (3) and can be pushed laterally below a retention clip (3c) on the sash bracket (3) laterally at a distance in front of this retention slot, whereby the leaf spring (7) is replaceable and/or fixable by lateral pivoting.

5. The fitting according to any one of the preceding claims, wherein the eccentric pin (6) has, at its end protruding through the slot (8), a polygonal or slotted opening (6") for inserting a tool, using which the eccentric pin is pivotable in its holder at the end of the second arm (5) to pivot its eccentric circumferential side (6') in relation to the leaf spring (7) to adjust the retention force or disengagement force.

6. The fitting according to Claim 1, wherein the protruding legs are two protruding leg parts (3a, 3b) of the sash bracket (3), which protrude substantially perpendicularly from a baseplate (3') of the sash bracket, in particular are bent over protruding toward the same side.

7. The fitting according to Claim 1 or 6, wherein the sash bracket (3) is designed (3', 3e) to be fastenable on top on the end and front sides of the sash (2), in particular screwed on, and has three horizontally protruding legs (3a, 3b, 3e), in particular the third leg being bent over in the opposite direction to the first/second leg.

8. The fitting according to Claim 1, wherein after pressing away and traveling over the elevation (7a), the eccentric pin (6) reaches its end position in the slot (8) and locks the sash (2, F) or the fitting in its open position with assistance of the elevation (7a).

9. The fitting according to Claim 1 or 8, wherein a locking retention force is settable by rotating the eccentric pin (6).

10. A method for operating a fitting according to any one of Claims 1 to 9, during the tilting or tilting-sliding of a sash of a window or a door, having at least one sash bracket (3), which is arranged on top on the sash (2) and has at least two projecting or protruding legs (3a, 3b; 3e),
- wherein one end of a first arm (4) used for deployment is linked to one leg (3a), the other end of which is articulated with a slider part (10), which slides in a guide rail (20) fastened on top on the frame;
- having a second arm (5), which is linked (5a) at one end on the first arm (4) at a distance from its linkage point (4a") on the first leg (3a) of the sash bracket (3), and an eccentric pin (6), which protrudes through a slot (8) in the other leg (3b), is arranged at another end of the second arm (5),
- an eccentric region of the eccentric pin (6) is guided during an opening movement of the first arm (4) over an elevation (7a) of a leaf spring (7) arranged replaceably on the sash bracket (3).

11. The method according to Claim 10, wherein the slot (8) and the elevation (7a) of the leaf spring (7) overlap.

12. The method according to Claim 10 or 11, wherein the leaf spring (7) is formed in a ramp shape (7', 7") on both sides of the elevation (7a).

13. The method according to any one of preceding Claims 10 to 12, wherein a bent-over end (7c) of the leaf spring (7) is displaced by sliding on a baseplate (3') of the sash bracket, while the eccentric region (6') of the eccentric pin is moved over the elevation (7a).

## Revendications

1. Ferrure pour le basculement ou le basculement et la translation d'un battant (2, 2a) d'une fenêtre ou d'une porte, avec au moins un support de battant (3) qui peut être fixé à un longeron de battant supérieur (2a) du battant (2) et présente au moins deux bras (3a, 3b, 3e) qui dépassent ou font saillie,
- une extrémité d'un premier bras de déploiement (4) de la ferrure étant articulée sur un bras (3a) et l'autre extrémité du bras de déploiement (4) est reliée de façon articulée en un point d'articulation (4b') avec un coulisseau (10) qui peut se déplacer en glissant dans un rail de guidage (20) qui peut être fixé en haut du châssis dormant ;
- avec un deuxième bras (5), qui est articulé (5a) à une extrémité sur le premier bras de déploiement (4) à distance du point d'articulation (4b') de celui-ci, une autre extrémité du deuxième bras (5) portant un goujon d'excentrique (6) qui dépasse à travers une fente (8) dans le deuxième bras (3b), lequel goujon d'excentrique (6) peut être guidé, lors d'un mouvement d'ouverture du premier bras de déploiement (4) avec basculement du deuxième bras (5), dans la fente (8) le long d'un ressort à lames (7) de la ferrure disposée sur le support de battant (3) ;
- un relief (7a) du ressort à lames (7) se mettant au moins partiellement en prise via la fente (8) avant une extrémité (8a) de la fente (8) de telle sorte qu'une partie excentrique (6') du goujon d'excentrique (6) puisse être déplacée au-delà du relief (7a) lors du mouvement d'ouverture pour s'enclencher ensuite entre l'extrémité de la fente (8a) et le relief (7a).

2. Ferrure selon la revendication 1, dans laquelle le premier bras de déploiement (4) long est plus long que le deuxième bras de déploiement (5) court et/ou l'au moins un bras (3a) dépasse au-delà d'un recouvrement de battant du longeron de battant supérieur.

3. Ferrure selon la revendication 1 ou 2, dans laquelle les bras du support de battant (3) sont au moins deux sections (3a ; 3b) disposées à distance et le point d'articulation (4a') du premier bras de déploiement (4) plus long est disposé dans une section (3a) et la fente (8) pour le guidage du goujon d'excentrique (6) dans l'autre section (3b), le ressort à lames (7) dépassant au-delà de l'extrémité (8a) de la fente (8).

4. Ferrure selon la revendication 1 ou 3, dans laquelle le ressort à lames (7) présente à une de ses extrémités un coude (7b) destiné à se mettre en prise dans une fente de rétention (3d) du support de battant (3) et peut être glissé latéralement, à distance de cette fente de rétention, sous un étrier de rétention (3c) du support de battant (3), de sorte que le ressort à lames (7) peut être échangé et/ou fixé en le basculant latéralement.

5. Ferrure selon l'une des revendications précédentes, dans laquelle le goujon d'excentrique (6) présente à son extrémité dépassant à travers la fente (8) une ouverture (6") polygonale ou en forme de fente pour l'insertion d'un outil avec lequel le goujon d'excentrique peut être tourné dans sa fixation à l'extrémité du deuxième bras (5) pour faire tourner son côté de circonférence excentrique (6') par rapport au ressort à lames (7) afin de régler la force de rétention ou de libération.

6. Ferrure selon la revendication 1, dans laquelle les bras qui dépassent sont deux tronçons de bras (3a, 3b) du support de battant (3) qui dépassent sensiblement à angle droit d'une plaque de base (3') du support de battant, en particulier sont recourbés pour dépasser du même côté.

7. Ferrure selon la revendication 1 ou 6, dans laquelle le support de battant (3) est conformé (3', 3e) pour pouvoir être fixé en haut de la face frontale et antérieure du battant (2), en particulier vissé, et présente trois bras (3a, 3b, 3e) qui dépassent horizontalement, le troisième bras, en particulier, étant recourbé à l'opposé du premier et du deuxième bras.

8. Ferrure selon la revendication 1 dans laquelle, après l'écartement et le franchissement du relief (7a), le goujon d'excentrique (6) atteint sa position de fin de course dans la fente (8) et verrouille le battant (2, F) ou la ferrure dans sa position ouverte avec l'aide du relief (7a).

9. Ferrure selon la revendication 1 ou 8, dans laquelle une force de rétention et de verrouillage peut être réglée par une rotation du goujon d'excentrique (6).

10. Procédé pour faire fonctionner une ferrure selon l'une des revendications 1 à 9 lors du basculement ou du basculement et de la translation d'un battant d'une fenêtre ou d'une porte avec au moins un support de battant (3) qui est disposé en haut du battant (2) et présente au moins deux bras (3a, 3b, 3e) qui dépassent ou font saillie,
- dans lequel une extrémité d'un premier bras (4) servant au déploiement est articulée sur un bras (3a) et son autre extrémité est reliée de façon articulée à un coulisseau (10) qui glisse dans un rail de guidage (20) fixé en haut du châssis dormant ;
- avec un deuxième bras (5) qui est articulé (5a) à une extrémité sur le premier bras (4) à distance du point d'articulation (4a") de celui-ci sur le premier bras (3a) du support de battant (3), une autre extrémité du deuxième bras (5) portant un goujon d'excentrique (6) qui dépasse à travers une fente (8) dans l'autre bras (3b) ;
- une partie excentrique du goujon d'excentrique (6) étant guidée, lors d'un mouvement d'ouverture du premier bras (4) par-dessus un relief (7a) d'un ressort à lames (7) disposé de façon interchangeable sur le support de battant (3).

11. Procédé selon la revendication 10, dans lequel la fente (8) et le relief (7a) du ressort à lames (7) se chevauchent.

12. Procédé selon la revendication 10 ou 11, dans lequel le ressort à lames (7) est conformé en forme de rampe (7', 7") de part et d'autre du relief (7a).

13. Procédé selon l'une des revendications 10 à 12, dans lequel une extrémité recourbée (7c) du ressort à lames (7) est déplacée en glissant sur une plaque de base (3') du support de battant tandis que la partie excentrique (6') du goujon d'excentrique est déplacée par-dessus le relief (7a).
